# EUROPÄISCHE PATENTSCHRIFT

(11) **EP 1 112 731 B1**
(45) Veröffentlichungstag und Bekanntmachung des Hinweises auf die Patenterteilung: **06.07.2005**
(21) Anmeldenummer: 00124798.0
(22) Anmeldetag: 14.11.2000
(51) Int. Cl.: A61H 1/02

(54) **Therapiegerät**
Therapy apparatus
Appareil thérapeutique

(30) Priorität: 27.12.1999 DE 19963200
(43) Veröffentlichungstag der Anmeldung: 04.07.2001
(73) Patentinhaber: MEDIREHA GMBH, D-79224 Umkirch (DE)
(72) Erfinder: Knoll, Gerd, 79224 Umkirch (DE)
(74) Vertreter: Maucher, Wolfgang, Dipl.-Ing.

(56) Entgegenhaltungen:
- EP-A- 0 474 055
- DE-A- 3 727 186
- DE-U- 29 900 429
- US-A- 4 577 623
- US-A- 4 773 398
- US-A- 5 117 814
- US-A- 5 163 451
- US-A- 5 179 939
- US-A- 5 417 643
- US-A- 5 597 208

## Beschreibung

Die Erfindung betrifft ein Therapiegerät zur Behandlung eines Schulter- und/oder Ellenbogengelenkes und zur Durchführung einer kontinuierlichen passiven Körperbewegung an einem Patienten mit einem als Armschiene ausgebildeten Körper-Tragelement, das an einem eine Sitzfläche aufweisenden Geräteträger mittels Schulter-Schwenkgelenken derart gehalten ist, dass der Schnittpunkt ihrer Gelenkachsen etwa im Schulterbereich eines Patienten liegt.

Solche Therapiegeräte sind bereits in verschiedenen Ausführungen bekannt. So hat man bereits Therapiegeräte geschaffen, die beispielsweise nach Operationen im Bereich des Schuler-, Ellenbogen- oder Kniegelenkes zur kontinuierlichen passiven Gelenkmobilisation dienen.

Aus der EP 0 147 645 ist bereits ein Therapiegerät bekannt, das zur Behandlung eines Schulter- oder Ellenbogengelenkes dient und zum Abstützen beziehungsweise Unterstützen des Armes eine Armschiene hat. Die Armschiene ist im Kopfbereich des Patienten mit einem Trägergestell verbunden, das seinerseits am Körper des Patienten befestigt werden kann. Zwischen dem Trägergestell und der Armschiene sind Schwenkantriebe derart angeordnet, dass eine Vertikal-Schwenkbewegung und eine Horizontal-Schwenkbewegung beziehungsweise auch überlagerte, kombinierte Bewegungen des Armes zur Bewegungstherapie möglich sind.

Durch Verdrehen eines oberen Teilbereiches des Trägergestells um 180° ist wahlweise eine rechtsseitige beziehungsweise linksseitige Anordnung des Trägergestells möglich. Zum Seitenwechsel des vorbekannten Therapiegerätes müssen darüber hinaus aber auch die Verbindungen zwischen den einzelnen Bauteilen der Armschiene umständlich gelöst und diese Bauteile in einer spiegelbildlichen Lage erneut zusammengebaut werden. Schließlich erfordert die Handhabung und Programmierung des vorbekannten Therapiegerätes einen nicht unerheblichen Aufwand, welche eine Bedienung durch den Patienten selbst erschweren kann.

Aus der DE 299 00 429 U1 ist ein Therapiegerät bekannt, das einen Stuhl aufweist, dessen Rückenlehne eine Geräteträger für ein Körper-Tragelement aufweist, oder bildet. Dieses Körper-Tragelement ist zur Anpassung an einen Patientenkörper einstellbar und an diesen mittels je einer Auflage für Ober- und Unterarm festlegbar. Des weiteren sind insbesondere drei Schwenkgelenke zur Durchführung einer kontinuierlichen passiven Körperbewegung an dem Patienten vorgesehen. Problematisch bei dem Therapiegerät gemäß der DE 299 04 429 U1 ist jedoch die Anordnung zumindest eines der Schenkgelenke im Kopfbereich des Patienten, was von diesem als störend empfunden werden kann und gegebenenfalls den Schwenkbereich des Körper-Tragelements einschränkt.

Aus der US 5 163 451 ist bereits ein Therapiegerät der eingangs erwähnten Art bekannt, das zur Behandlung eines Schulter- oder Ellenbogengelenks dient. Das aus US 5 163 451 vorbekannte Therapiegerät weist eine, mit einem Bürostuhl vergleichbare Sitzgelegenheit auf, an der ein handelsübliches CPM-Gerät zur kontrollierten passiven Bewegung des Schultergelenks gehalten ist. Das handelsübliche CPM-Gerät ist hier so ausgestaltet, dass der Arm des Patienten in zwei, im rechten Winkel zueinander angeordneten vertikalen Ebenen verschwenkbar ist, wobei die eine vertikale Schwenkebene zur passiven Abduction/Adduction der Schuler und die andere vertikale Schwenkebene zum aus- und einwärts gerichteten Verschenken der Schulter vorgesehen ist.

Um eine ordnungsgemäße Relativposition zwischen der Sitzgelegenheit und der daran befestigten CPM-Maschine einerseits und dem auf der Sitzgelegenheit befindlichen Patienten andererseits sicherzustellen, ist das CPM-Gerät gemäß dem US-Patent US 5 163 451 nach Lösen einer Stellschraube um eine horizontale Drehachse verdrehbar. Diese Drehachse ist gegebenenfalls mit Abstand außerhalb der Sitzfläche angeordnet. Da die Drehachse nur zum Positionieren des CPM-Gerätes-, nicht aber zur passiven Bewegung des Schultergelenks vorgesehen ist, ist mit dem aus US 5 163 451 vorbekannten Therapiegerät eine passive Bewegung der Schulter in einer horizontalen Schwenkebene weder möglich noch vorgesehen.

Es besteht daher die Aufgabe, ein Therapiegerät zu schaffen, welches sich durch eine besonders einfache Handhabung auszeichnet.

Die erfindungsgemäße Lösung dieser Aufgabe besteht bei dem Therapiegerät der eingangs erwähnten Art darin, dass ein erstes, eine etwa horizontale Schwenkebene vorgebendes Schulter-Schwenkgelenk derart unterhalb der Sitzfläche für den sitzenden Patienten angeordnet oder positionierbar ist, dass deren Gelenkachse die Sitzfläche durchsetzt, dass die Armschiene mit dem ersten Schulter-Schwenkgelenk über einen insbesondere gebogenen oder abgewinkelten Verbindungsarm mit der Armschiene verbunden ist, und dass zwischen der Armschiene und dem Verbindungsarm ein zweites, eine etwa vertikale Schwenkebene vorgebendes Schulter-Schwenkgelenk angeordnet ist.

Das erfindungsgemäße Therapiegerät weist somit ein erstes, eine etwa horizontale Schwenkebene vorgebendes Schulter-Schwenkgelenk auf, das derart unterhalb der Sitzfläche angeordnet ist, dass deren Gelenkachse die Sitzfläche durchsetzt. Das erfindungsgemäße Therapiegerät verfügt darüber hinaus auch über ein zweites Schulter-Schwenkgelenk, das der Armschiene etwa eine vertikale Schwenkebene vorgibt. Diese beiden Schulter-Schwenkgelenke des erfindungsgemäßen Therapiegerätes erlauben somit im Rahmen einer umfassenden Bewegungstherapie eine Vertikal-Schwenkbewegung und eine Horizontal-Schwenkbewegung und darüber hinaus auch überlagerte kombinierte Bewegungen des Armes. Dabei ist das mit seiner Gelenkachse das Schultergelenk des Patienten kreuzende und unterhalb der Sitzfläche angeordnete erste Schulter-Schwenkgelenk mit der Armschiene insbesondere über einen gebogenen oder abgewinkelten Verbindungsarm verbunden.

Um die Horizontal-Adduktion beziehungsweise Anteversion und die Horizontal-Abduktion beziehungsweise Retroversion des Schultergelenkes manuell auf den gewünschten Winkel einstellen zu können, ist es vorteilhaft, wenn das erste Schulter-Schwenkgelenk als ein manuell verstellbares und festlegbares Schwenkgelenk ausgestaltet ist. Möglich ist aber auch, dass dem ersten Schulter-Schwenkgelenk ein motorischer Stell- oder Schwenkantrieb zugeordnet ist. Ebenfalls kann das Drehgelenk für eine Ante- beziehungsweise Retroversion motorisch ausgeführt sein.

Um im Schultergelenk des Patienten auch eine Rotationsbewegung durchführen zu können, ist es vorteilhaft, wenn die Armschiene eine Unterarmauflage trägt, wenn die Unterarmauflage über ein, eine Rotationsbewegung vorgebendes drittes Schulter-Schwenkgelenk mit der Armschiene verbunden ist und wenn die Gelenkachse des dritten Schulter-Schwenkgelenkes etwa durch den Schnittpunkt des ersten und des zweiten Schulter-Schwenkgelenkes verläuft.

Sofern das erste Schulter-Schwenkgelenk als manuelles Schwenkgelenk ausgestaltet ist, lässt sich der gewünschte Winkel besonders genau einstellen, wenn dem ersten Schulter-Schwenkgelenk eine Skala zum Ablesen des eingestellten Schulter-Schwenkwinkels zugeordnet ist.

Sofern kontinuierliche Abduktions-, Adduktions-, Elevations- und/oder Rotationsbewegungen des Schultergelenkes gewünscht werden, ist es vorteilhaft, wenn das erste, das zweite und/oder das dritte Schulter-Schwenkgelenk einen motorischen Schwenkantrieb aufweisen.

Die einfache Handhabung des erfindungsgemäßen Therapiegerätes wird begünstigt, wenn der Geräteträger als Behandlungsstuhl für den Patienten ausgebildet ist, der eine Sitzfläche sowie eine Rückenlehne hat und wenn die Rückenlehne zum Ausrichten der Schulter des Patienten in Bezug auf das zweite Schulter-Schwenkgelenk in ihrer Rückenlehnenneigung verstellbar und festlegbar ist.

Um die Gelenkachse des zweiten Schulter-Schwenkgelenkes so ausrichten zu können, dass diese durch das Schultergelenk des Patienten verläuft, muss die Rückenlehne lediglich von ihrer vorderen Neutralstellung aus in eine entsprechende Rückenlehnenneigung verstellt und festgelegt werden.

Ein weiterer Erfindungsvorschlag sieht vor, dass die Armschiene zumindest zwei Schienenteile hat, von denen ein vorderes freies Schienenteil eine Unterarmauflage trägt, dass die Unterarmauflage sowie zumindest das mit ihr verbundene Schienenteil zur wahlweisen Behandlung des rechten oder des linken Armes eines Patienten in spiegelbildlicher Lage einsetzbar sind, dass die zumindest zwei Schienenteile über ein erstes Dreh- und/oder Schwenkgelenk bewegbar und festlegbar miteinander verbunden sind und dass die Unterarmauflage mittels eines zweiten Drehgelenkes am vorderen freien Schienenteil um dessen Längsachse verdrehbar und festlegbar gehalten ist.

Eine solche Ausführungsform erlaubt einen schnellen Seitenwechsel bei dem erfindungsgemäßen Therapiegerät, ohne dass besonders fachkundiges Personal benötigt wird. Um die Armschiene vom rechten Arm an den linken Arm eines Patienten anlegen zu können, muss lediglich das vordere Schienenteil in einer Horizontal- oder einer Vertikalebene verschwenkt werden, um anschließend noch die Unterarmauflage am vorderen freien Schienenteil verdrehen und auf die dem Patienten zugewandten Seite der Armschiene bringen zu können. Somit ist ein Seitenwechsel bei dem erfindungsgemäßen Therapiegerät durch wenige Handgriffe möglich. Die Handhabung des erfindungsgemäßen Therapiegerätes wird dadurch wesentlich erleichtert.

Um den Arm des Patienten in einer angewinkelten und vorzugsweise rechtwinkligen Position von Ober- und Unterarm behandeln zu können, ist es vorteilhaft, wenn das erste und das zweite Drehgelenk jeweils einen Drehwinkel von zumindest 90° und vorzugsweise von wenigstens etwa 180° haben.

Die Schienenteile des erfindungsgemäßen Therapiegerätes lassen sich in ihrer Relativposition zueinander besonders sicher und fest festlegen, wenn das erste und/oder zweite Drehgelenk mittels einer Rast- oder Reibkupplung in ihrer Drehstellung festlegbar sind.

Damit das Therapiegerät sowohl bei der Behandlung des rechten als auch des linken Armes des Patienten auf einfache Weise in eine körpergerechte Position gebracht werden kann, ohne dass die Schienenteile der Armschiene in ihrer Länge verändert und neu ausgerichtet werden müssen, ist es vorteilhaft, wenn die Längsmittelachsen des am zweiten Schulter-Schwenkgelenk angreifenden Teilbereiches des Verbindungsarmes einerseits und des Schienenteiles der Armschiene andererseits etwa in der Schwenkebene des zweiten Schulter-Schwenkgelenkes angeordnet sind.
Zu demselben Zweck sieht eine weitere Ausführungsform gemäß der Erfindung vor, dass die Längsmittelachse der Unterarm-Auflage in ihren um 180° versetzten Drehstellungen sowie die Drehachse des zweiten Drehgelenkes etwa in einer Ebene angeordnet sind.

Besonders vorteilhaft ist es, wenn die Armschiene wahlweise an einer von zwei gegenüberliegenden Seiten des Behandlungsstuhles lösbar befestigbar ist. Dabei sieht eine bevorzugte Weiterbildung gemäß der Erfindung vor, dass der Verbindungsarm zumindest zwei lösbar verbindbare Armteile hat, dass beidseits des Behandlungsstuhles ein erstes Schulter-Schwenkgelenk vorgesehen ist, und dass jedes erste Schulter-Schwenkgelenk ein erstes Armteil des Verbindungsarmes trägt, das über zumindest ein zweites Armteil des Verbindungsarmes mit der Armschiene lösbar verbindbar ist.

Damit der Patient während der Behandlung eines Armes seinen anderen Arm bequem ablegen kann, ist es zweckmäßig, wenn von den beidseits des Behandlungsstuhles vorgesehenen ersten Schulter-Schwenkgelenken wechselweise ein Schwenkgelenk mit der Armschiene und ein auf der gegenüberliegenden Stuhl-Seite angeordnetes Schwenkgelenk mit einer Armstütze lösbar verbindbar ist.

Die beiden Armteile des Verbindungsarmes lassen sich auch ohne Werkzeug besonders leicht miteinander verbinden, wenn das an einem der ersten Schulter-Schwenkgelenke angreifende und das mit der Armschiene oder der Armstütze verbundene Armteil teleskopartig ineinander greifen.

Um das erfindungsgemäße Therapiegerät auf einfache Weise an die Körpermaße des Patienten anpassen und um das zweite Schulter-Schwenkgelenk derart positionieren zu können, dass dessen Gelenkachse das Schultergelenk des Patienten kreuzt, ist es zweckmäßig, wenn die ineinander greifenden Armteile in Längsrichtung verstellbar und festlegbar miteinander verbunden sind.

Für eine gezielte Therapie mit festgelegten Bewegungsabläufen ist es zweckmäßig, wenn die Armschiene zur Durchführung einer kontinuierlichen passiven Körperbewegung an einem Patienten mittels zumindest eines Bewegungsantriebes bewegbar ist, wobei wenigstens ein Bewegungsantrieb mit einer Steuereinrichtung in Steuerverbindung steht.

Dabei ist es insbesondere vorteilhaft, wenn die Steuereinrichtung ein Steuerprogramm-Lesegerät hat und wenn in das Steuerprogramm-Lesegerät maschinenlesbare Steuerprogramm-Datenträger einlesbar sind, auf denen jeweils ein, für jeden Patienten individuelles Steuerprogramm abspeicherbar ist.
Durch Einführen des Steuerprogramm-Datenträgers in das Steuerprogramm-Lesegerät und Einlesen der auf den Steuerprogramm-Datenträger abgespeicherten Daten in die Steuereinrichtung kann das erfindungsgemäße Therapiegerät entsprechend den vom Arzt empfohlenen Therapie- und Behandlungswerten, wie beispielsweise entsprechend den zur postoperativen Mobilisation eines Schultergelenkes gewünschten und für eine kontinuierliche Adduktions-, Abduktions-, Elevations- beziehungsweise Rotationsbewegung oder für eine Ante- beziehungsweise Retroversion vorgesehenen Schwenkwinkel, automatisch gesteuert werden. Durch Austauschen der Steuerprogramm-Datenträger lässt sich das Gerät mit geringem Aufwand an die dem nächsten Patienten zugeordneten Therapievorschläge anpassen, ohne dass dafür weiteres fachkundiges Personal benötigt wird.

Die Steuerprogramm-Datenträger können beispielsweise als Lochkarten oder dergleichen maschinenlesbare Datenträger ausgebildet sein. Die Handhabung des erfindungsgemäßen Therapiegerätes wird jedoch wesentlich erleichtert, wenn die Steuerprogramm-Datenträger als Magnetstreifen- und/oder Chipkarte ausgebildet sind.

Weitere Merkmale der Erfindung ergeben sich aus der nachfolgenden Beschreibung eines erfindungsgemäßen Ausführungsbeispieles in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig.1: ein Therapiegerät zur kontinuierlichen passiven Bewegung des Schulter- und des Ellenbogengelenkes eines Patienten, wobei das Therapiegerät in Figur 1 zur Behandlung des rechten Armes eines Patienten ausgerichtet ist,
- Fig.2: das Therapiegerät in einer Zwischenposition während des Seitenwechsels und
- Fig.3: das Therapiegerät aus Figur 1 und 2, das nach dem Seitenwechsel nun zur Behandlung des linken Armes des Patienten ausgerichtet ist.

In den Figuren 1 bis 3 ist ein Therapiegerät 1 dargestellt, daß zur kontinuierlichen passiven Bewegung des Schulter- und des Ellenbogengelenkes eines Patienten dient. Eine solche Bewegungstherapie kann beispielsweise zur Behandlung postoperativer Zustände sowie zur Behandlung von Verletzungen und Erkrankungen des Schultergelenkes indiziert sein.

Das Therapiegerät 1 hat eine als Körper-Tragelement dienende Armschiene 2, die an einem Geräteträger mittels Schulter-Schwenkgelenken 3, 4 derart gehalten ist, daß der Schnittpunkt ihrer Gelenkachsen etwa im Schulterbereich eines Patienten liegt. Der Geräteträger ist hier als Behandlungsstuhl 5 ausgestaltet.

Während ein erstes Schulter-Schwenkgelenk 3 eine horizontale Schwenkebene vorgibt, soll ein zweites Schulter-Schwenkgelenk 4 eine vertikale Schwenkbewegung der Armschiene 2 ermöglichen.

In den Figuren 1 bis 3 ist erkennbar, daß das erste Schulter-Schwenkgelenk 3 unterhalb der Sitzfläche 6 des Patienten angeordnet ist. Dieses erste Schulter-Schwenkgelenk 3 steht daher im Kopfbereich des Patienten nicht störend im Wege. Die Armschiene 2 ist am ersten Schulter-Schwenkgelenk 3 über einen Verbindungsarm 7 gehalten, wobei zwischen der Armschiene 2 und dem Verbindungsarm 7 das zweite Schulter-Schwenkgelenk 4 angeordnet ist.

Der als Geräteträger dienende Behandlungsstuhl 5 hat eine Sitzfläche 6 sowie eine Rückenlehne 8. Um die Schulter des Patienten derart ausrichten zu können, daß die Gelenkachse des zweiten Schulter-Schwenkgelenkes 4 durch das Schultergelenk des Patienten verläuft, ist die Rückenlehne 8 in ihrer Rückenlehnenneigung verstellbar und festlegbar.

Um die Armschiene 2 wahlweise an einer von zwei gegenüberliegenden Seiten des Behandlungsstuhles 5 lösbar befestigen zu können, ist beidseits des Behandlungsstuhles 5 jeweils ein erstes Schulter-Schwenkgelenk 3 vorgesehen.

Jedes dieser Schulter-Schwenkgelenke 3 trägt ein erstes, etwa L-förmig abgewinkeltes Armteil 9, in das ein zweites Armteil 10 des im wesentlichen zweiteiligen Verbindungsarmes 7 eingeschoben ist. Von den beidseits des Behandlungsstuhles 5 vorgesehenen ersten Schulter-Schwenkgelenken 3 ist wechselweise ein Schwenkgelenk 3 mit der Armschiene 2 und ein auf der gegenüberliegenden Stuhlseite angeordnetes Schwenkgelenk 3 mit einer Armstütze 11 lösbar verbindbar. Sowohl der Armstütze 11 als auch der Armschiene 2 ist dazu jeweils ein zweiter Armteil 10 zugeordnet.

Die teleskopartig ineinander greifenden Armteile 9, 10 sind in Längsrichtung derart verstellbar und festlegbar miteinander verbunden, daß der Behandlungsstuhl 5 an die Körpermaße des Patienten angepaßt und die Höhe des zweiten Schulter-Schwenkgelenkes 4 derart eingestellt werden kann, bis dessen Gelenkachse durch das Schultergelenk des Patienten verläuft. Durch eine solche Höheneinstellung des Schulter-Schwenkgelenkes 4 und durch Einstellung einer entsprechenden Rückenlehnenneigung können die Schulter-Schwenkgelenke 3, 4 genau auf die Position des zu behandelnden Schultergelenkes des Patienten ausgerichtet werden.

Durch ein Vergleich der Figuren 1 bis 3 wird deutlich, daß bei dem hier dargestellten Therapiegerät 1 ein Seitenwechsel der Armschiene 2 schnell und bequem erfolgen kann. Dazu werden die mit der Armschiene 2 und mit der Armstütze 11 verbundenen Armteile 10 aus dem L-förmigen Armteil 9 des entsprechenden Schulter-Schwenkgelenkes 3 gelöst und gegeneinander ausgetauscht. Die in Figur 1 ursprünglich noch auf der rechten Seite des Behandlungsstuhles 5 befindliche Armschiene 2 wird nun in der in Figur 2 gezeigten Zwischenstellung auf der linken Stuhlseite gehalten. Die Armschiene 2 hat zwei Schienenteile 12, 13, die über ein erstes Drehgelenk 14 miteinander verbunden sind. Durch Verschwenken um 180° wird das vordere freie Schienenteil 12 in eine Position gebracht, in der es rechtwinklig zum Schienenteil 13 nach innen zum Behandlungsstuhl 5 weist.

An dem vorderen freien Schienenteil 12 ist eine Unterarmauflage 15 vorgesehen, die mittels eines zweiten Drehgelenkes 16 um die Schienenlängsachse des Schienenteiles 12 gedreht werden kann. Durch Verdrehen der Unterarmlauflage 15 am Schienenteil 12 um 180° kann die Unterarmauflage 15 schließlich in eine Funktionsstellung gebracht werden, in der diese auf der zum Patienten liegenden Seite des Schienenteiles 12 angeordnet ist.

Die Handhabbarkeit des hier dargestellten Therapiegerätes 1 wird wesentlich erleichtert, wenn das erste und das zweite Drehgelenk 14, 16 sowie gegebenenfalls auch das erste Schulter-Schwenkgelenk 3 jeweils mittels einer Rast- oder Reibkupplung in ihrer Drehstellung festlegbar sind.

Der zu behandelnde Arm des Patienten wird mit seinem auf der Unterarmauflage 15 festgelegten Unterarm in einer nahezu rechtwinklig abgewinkelten Armstellung gehalten. Um am Schultergelenk des Patienten eine kontinuierliche passive Elevations-, Abduktions- oder Adduktionsbewegung durchführen zu können, weist das zweite Schulter-Schwenkgelenk 4 einen Schwenkantrieb 17 auf. Um am Ellenbogengelenk des Patienten eine kontinuierliche passive Rotationsbewegung durchführen zu können, ist die Unterarmauflage 15 über ein ebenfalls mit einem Schwenkantrieb 17 ausgestattetes Schwenkgelenk 20 an dem vorderen freien Schienenteil 12 gehalten. Während mit dem ersten Schulter-Schwenkgelenk 3 eine Antebeziehungsweise Retroversion und während mit dem zweiten Schulter-Schwenkgelenk 4 eine Abduktions- beziehungsweise Adduktionsbewegung des Schultergelenkes durchgeführt werden kann, läßt sich mit Hilfe des dritten Schulter-Schwenkgelenkes 20 eine Rotation des Schultergelenkes erreichen. Ebenso wie das zweite Schulter-Schwenkgelenk 4 und das dritte Schulter-Schwenkgelenk 20 kann auch das beidseits des Behandlungsstuhles 5 vorgesehene Schulter-Schwenkgelenk 3 jeweils mit einem Schwenkantrieb ausgestattet sein.

Die Schwenkantriebe 17 stehen mit einer Steuereinrichtung in Steuerverbindung, die ein Steuerprogramm-Lesegerät 18 hat. In das Steuerprogramm-Lesegerät 18 sind maschinenlesbare Steuerprogramm-Datenträger 19 einlesbar, auf denen jeweils ein, für jeden Patienten individuelles Steuerprogramm abspeicherbar ist. Wie Figur 1 zeigt, sind diese Steuerprogramm-Datenträger 19 hier als Chipkarte ausgebildet.

Das Therapiegerät 1 läßt sich an die individuellen Körpermaße des Patienten anpassen. Durch Verstellen und Festlegen der Armteile 9, 10 läßt sich das zweite Schulter-Schwenkgelenk 4 in seiner Höhe an das Schultergelenk des Patienten anpassen. Durch eine Veränderung der Rückenlehnenneigung am Behandlungsstuhl 5 kann das erste Schulter-Schwenkgelenk 3 beziehungsweise das zweite Schulter-Schwenkgelenk 4 so ausgerichtet werden, daß ihre Gelenkachsen sich im Schultergelenk des Patienten schneiden. Schließlich sind auch die jeweils teleskopartig ausgebildeten Schienenteile 12, 13 in ihrer Länge verstellbar und festlegbar, so daß sich die Armschiene 2 auf die individuelle Armlänge des Patienten ausrichten läßt.

Das hier dargestellte Therapiegerät 1 zeichnet sich durch seine besonders einfache und bequeme Handhabbarkeit aus.

## Patentansprüche

1. Therapiegerät (1) zur Behandlung eines Schuler- und/oder Ellenbogengelenkes und zur Durchführung einer kontinuierlichen passiven Körperbewegung an einem Patienten mit einem als Armschiene (2) ausgebildeten Körper-Tragelement, das an einem eine Sitzfläche (6) aufweisenden Geräteträger mittels Schulter-Schwenkgelenken (3, 4, 20) derart gehalten ist, dass der Schnittpunkt Ihrer Gelenkachsen etwa im Schulterbereich eines Patienten liegt, wobei die Armschiene (2) mit dem ersten Schulter-Schwenkgelenk (3) über einen insbesondere gebogenen oder abgewinkelten Verbindungsarm (7) mit der Armschiene verbunden ist, und dass zwischen der Armschiene (2) und dem Verbindungsarm (7) ein zweites, eine etwa vertikale Schwenkebene vorgebendes Schulter-Schwenkgelenk (4) angeordnet ist, **dadurch gekennzeichnet, dass** ein erstes, eine etwa horizontale Schwenkebene vorgebendes Schulter-Schwenkgelenk (3) derart unterhalb der Sitzfläche (6) für den sitzenden Patienten angeordnet oder positionierbar ist, dass deren Gelenkachse die Sitzfläche (6) durchsetzt.

2. Therapiegerät nach Anspruch 1, **dadurch gekennzeichnet, dass** das erste Schulter-Schwenkgelenk (3) als ein manuell verstellbares und festlegbares Schwenkgelenk ausgestaltet ist.

3. Therapiegerät nach Anspruch 1 oder 2, **dadurch gekennzeichnet, dass** dem ersten Schulter-Schwenkgelenk (3) eine Skala zum Ablesen des eingestellten Schulter-Schwenkwinkels zugeordnet ist.

4. Therapiegerät nach einem der Ansprüche 1 bis 3, **dadurch gekennzeichnet, dass** die Armschiene (2) eine Unterarmauflage (15) trägt, dass die Unterarmauflage (15) über ein, eine Rotationsbewegung vorgebendes drittes Schulter-Schwenkgelenk (20) mit der Armschiene (2) verbunden ist und dass die Gelenkachse des dritten Schulter-Schwenkgelenkes (20) etwa durch den Schnittpunkt des ersten und des zweiten Schulter-Schwenkgelenkes (3, 4) verläuft.

5. Therapiegerät nach einem der Ansprüche 1 bis 4, **dadurch gekennzeichnet, dass** das erste, das zweite und/oder das dritte Schulter-Schwenkgelenk (3, 4, 20) einen motorischen Schwenkantrieb (17) aufweisen.

6. Therapiegerät nach einem der Ansprüche 1 bis 5, **dadurch gekennzeichnet, dass** die Armschiene (2) zumindest zwei Schienenteile (12, 13) hat, von denen ein vorderes freies Schienenteil (12) eine Unterarmauflage (15) trägt, dass die Unterarmauflage (15) sowie zumindest das mit ihr verbundene Schienenteil (12) zur wahlweisen Behandlung des rechten oder des linken Armes eines Patienten in spiegelbildlicher Lage einsetzbar sind, dass die zumindest zwei Schienenteile (12, 13) über ein erstes Dreh- und/oder Schwenkgelenk (14) bewegbar und festlegbar miteinander verbunden sind und dass die Unterarmauflage (15) mittels eines zweiten Drehgelenkes (16) am vorderen freien Schienenteil (12) um dessen Längsachse verdrehbar und festlegbar gehalten ist.

7. Therapiegerät nach einem der Ansprüche 1 bis 6, **dadurch gekennzeichnet, dass** das erste und das zweite Drehgelenk (14, 16) jeweils einen Drehwinkel von zumindest 90° und vorzugsweise von wenigstens etwa 180° haben.

8. Therapiegerät nach einem der Ansprüche 1 bis 7, **dadurch gekennzeichnet, dass** das erste Drehgelenk (14) ein Verdrehen oder Verschwenken der an ihm angreifenden Schienenteile (12, 13) in einer etwa horizontal orientierten Dreh- oder Schwenkebene erlaubt.

9. Therapiegerät nach einem der Ansprüche 1 bis 8, **dadurch gekennzeichnet, dass** das erste und/oder zweite Drehgelenk (14, 16) mittels einer Rast- oder Reibkupplung in ihrer Drehstellung festlegbar sind.

10. Therapiegerät nach einem der Ansprüche 1 bis 9, **dadurch gekennzeichnet, dass** die Längsmittelachsen des am zweiten Schulter-Schwenkgelenk (4) angreifenden Teilbereiches (10) des Verbindungsarmes (7) einerseits und des Schienenteiles (13) der Armschiene (2) andererseits etwa in der Schwenkebene des zweiten Schulter-Schwenkgelenkes (4) angeordnet sind.

11. Therapiegerät nach einem der Ansprüche 1 bis 10, **dadurch gekennzeichnet, dass** die Längsmittelachse der Unterarm-Auflage (15) in ihren um 180° versetzten Drehstellungen sowie die Drehachse des zweiten Drehgelenkes (16) etwa in einer Ebene angeordnet sind.

12. Therapiegerät nach einem der Ansprüche 1 bis 11, **dadurch gekennzeichnet, dass** die Armschiene (2) wahlweise an einer von zwei gegenüberliegenden Seiten des Behandlungsstuhles (5) lösbar befestigbar ist.

13. Therapiegerät nach einem der Ansprüche 1 bis 12, **dadurch gekennzeichnet, dass** der Verbindungsarm (7) zumindest zwei lösbar verbindbare Armteile (9, 10) hat, dass beidseits des Behandlungsstuhles (5) ein erstes Schulter-Schwenkgelenk (3) vorgesehen ist und dass jedes erste Schulter-Schwenkgelenk (3) ein erstes Armteil (9) des Verbindungsarmes (7) trägt, das über zumindest ein zweites Armteil (10) des Verbindungsarmes (7) mit der Armschiene (2) lösbar verbindbar ist.

14. Therapiegerät nach einem der Ansprüche 1 bis 13, **dadurch gekennzeichnet, dass** von den beidseits des Behandlungsstuhles (5) vorgesehenen ersten Schulter-Schwenkgelenken (3) wechselweise ein Schwenkgelenk (3) mit der Armschiene (2) und ein auf der gegenüberliegenden Stuhlseite angeordnetes Schwenkgelenk (3) mit einer Armstütze (11) lösbar verbindbar ist.

15. Therapiegerät nach einem der Ansprüche 1 bis 14, **dadurch gekennzeichnet, dass** das an einem der ersten Schulter-Schwenkgelenke (3) angreifende und das mit der Armschiene (2) oder der Armstütze (11) verbundene Armteil (9, 10) teleskopartig ineinander greifen.

16. Therapiegerät nach einem der Ansprüche 1 bis 15, **dadurch gekennzeichnet, dass** die ineinander greifenden Armteile (9, 10) in Längsrichtung verstellbar und festlegbar miteinander verbunden sind.

17. Therapiegerät nach einem der Ansprüche 1 bis 16, **dadurch gekennzeichnet, dass** die Armschiene (2) zur Durchführung einer kontinuierlichen passiven Körperbewegung an einem Patienten mittels zumindest eines Bewegungsantriebes (17) bewegbar ist, wobei wenigstens ein Bewegungsantrieb (17) mit einer Steuereinrichtung in Steuerverbindung steht.

18. Therapiegerät nach einem der Ansprüche 1 bis 17, **dadurch gekennzeichnet, dass** die Steuereinrichtung ein Steuerprogramm-Lesegerät (18) hat und dass in das Steuerprogramm-Lesegerät (18) maschinenlesbare Steuerprogramm-Datenträger (19) einlesbar sind, auf denen jeweils ein für jeden Patienten individuelles Steuerprogramm abspeicherbar ist.

19. Therapiegerät nach einem der Ansprüche 1 bis 18, **dadurch gekennzeichnet, dass** die Steuerprogramm-Datenträger (19) als Magnetstreifen- und/oder Chipkarte ausgebildet sind.

## Claims

1. Therapy apparatus (1) for treatmg a shoulder and/or elbow joint and for performing a continuous passive body movement on a patient, having a body supporting element in the form of an arm rail (2) which is held on an apparatus carrier comprising a seat area (6) by means of shoulder swivel joints (3, 4, 20) in such a way that the point of intersection of the axes of the joints is located substantially in the shoulder region of a patient, while the arm rail (2) is connected to the first shoulder swivel joint (3) via a connecting arm (7) for connection to the arm rail, said arm being, in particular, curved or bent, and in that between the arm rail (2) and the connecting arm (7) is provided a second shoulder swivel joint (4) which defines a substantially vertical pivoting plane, **characterised in that** a first shoulder swivel joint (3) defining a substantially horizontal pivoting plane is mounted or positionable underneath the seat area (6) for the sitting patient such that the axis of the joint passes through the seat area (6).

2. Therapy apparatus according to claim 1, **characterised in that** the first shoulder swivel joint (3) is constructed as a manually adjustable and fixable swivel joint.

3. Therapy apparatus according to claim 1 or 2, **characterised in that** a scale for reading off the shoulder pivot angle is associated with the first shoulder swivel joint (3).

4. Therapy apparatus according to one of claims 1 to 3, **characterised in that** the arm rail (2) carries a support (15) for the lower arm, **in that** the lower arm support (15) is connected to the arm rail (2) via a third shoulder swivel joint (20) which defines a rotary movement and **in that** the pivot axis of the third shoulder swivel joint (20) extends substantially through the point of intersection of the first and second shoulder swivel joints (3, 4).

5. Therapy apparatus according to one of claims 1 to 4, **characterised in that** the first, second and/or third shoulder swivel joint (3, 4, 20) has/have a motorised swivel drive.

6. Therapy apparatus according to one of claims 1 to 5, **characterised in that** the arm rail (2) has at least two rail sections (12, 13), a front free rail section (12) of which carries a lower arm support (15), **in that** the lower arm support (15) and at least the rail section (12) attached thereto can be used in a mirror-symmetrical position for treating either the right or the left arm of a patient selectively, **in that** the minimum of two rail sections (12, 13) are connected via a first rotary and/or swivel joint (14) so as to be movable and fixable to one another, and **in that** the lower arm support (15) is held by means of a second rotary joint (16) on the front free rail section (12) so as to be rotatable and fixable about the longitudinal axis thereof.

7. Therapy apparatus according to one of claims 1 to 6, **characterised in that** the first and the second rotary joint (14, 16) each have a rotation angle of at least 90° and preferably at least about 180°.

8. Therapy apparatus according to one of claims 1 to 7, **characterised in that** the first rotary joint (14) permits rotation or swivelling of the rail sections (12, 13) acting thereon in a substantially horizontally oriented plane of rotation or swivelling.

9. Therapy apparatus according to one of claims 1 to 8, **characterised in that** the first and/or second rotary joint (14, 16) can be secured in their rotational position by means of a latching or frictional coupling.

10. Therapy apparatus according to one of claims 1 to 9, **characterised in that** the central longitudinal axes of the part (10) of the connecting arm (7) acting on the second shoulder swivel joint (4) on the one hand and of the rail section (13) of the arm rail (2) on the other hand are disposed substantially in the pivoting plane of the second shoulder swivel joint (4).

11. Therapy apparatus according to one of claims 1 to 10, **characterised in that** the central longitudinal axis of the lower arm support (15) in its rotational positions offset by 180° and the rotation axis of the second rotary joint (16) are disposed substantially in one plane.

12. Therapy apparatus according to one of claims 1 to 11, **characterised in that** the arm rail (2) can be releasably fixed selectively to one of two opposite sides of the treatment chair (5).

13. Therapy apparatus according to one of claims 1 to 12, **characterised in that** the connecting arm (7) has at least two releasably connectable arm sections (9, 10), **in that** a first shoulder swivel joint (3) is provided on both sides of the treatment chair (5) and **in that** each first shoulder swivel joint (3) carries a first arm section (9) of the connecting arm (7), which is releasably connectable to the arm rail (2) via at least one second arm section (10) of the connecting arm (7).

14. Therapy apparatus according to one of claims 1 to 13, **characterised in that** of the first shoulder swivel joints (3) provided on either side of the treatment chair (5), alternately one swivel joint (3) is releasably connectable to the arm rail (2) and one swivel joint (3) provided on the opposite side of the chair is releasably connectable to an arm rest (11).

15. Therapy apparatus according to one of claims 1 to 14, **characterised in that** the arm section (9, 10) acting on one of the first shoulder swivel joints (3) and the arm section (9, 10) connected to the arm rail (2) or to the arm rest (11) fit together telescopically.

16. Therapy apparatus according to one of claims 1 to 15, **characterised in that** the arm sections (9, 10) engaging in one another are joined together so as to be adjustable in the longitudinal direction and fixable.

17. Therapy apparatus according to one of claims 1 to 16, **characterised in that** the arm rail (2) is movable by means of at least one motion drive (17) for performing a continuous passive body movement on a patient, while at least one motion drive (17) is operatively connected to a control device.

18. Therapy apparatus according to one of claims 1 to 17, **characterised in that** the control device has a control programme reading device (18) and machine-readable control programme data carriers (19) on which individual control programmes for each patient can be stored can be read into the control programme reading device (18).

19. Therapy apparatus according to one of claims 1 to 18, **characterised in that** the control programme data carriers (19) are in the form of magnetic strip and/or chip cards.

## Revendications

1. Appareil thérapeutique (1) pour le traitement d'une articulation d'épaule et/ou de coude et pour la réalisation d'un mouvement du corps passif et continu sur un patient comprenant un élément porteur du corps conçu comme un rail de bras (2), qui est maintenu sur un support d'appareils présentant une surface d'assise (6) au moyen d'articulations pivotantes d'épaule (3, 4, 20) de telle sorte que le point d'intersection de leurs axes d'articulation se situe à peu près dans la zone d'épaule d'un patient, le rail de bras (2) avec la première articulation pivotante d'épaule (3) étant relié au moyen d'un bras de liaison (7) en particulier plié ou coudé au rail de bras, et en ce qu'une seconde articulation pivotante d'épaule (4) prédéfinissant un plan de pivotement à peu près vertical étant disposé entre le rail de bras (2) et le bras de liaison (7), **caractérisé en ce qu'**une première articulation pivotante d'épaule (3), prédéfinissant un plan de pivotement à peu près horizontal, est disposé ou peut être positionné au-dessous de la surface d'assise (6) pour le patient assis, de telle sorte que son axe d'articulation traverse la surface d'assise (6).

2. Appareil thérapeutique selon la revendication 1, **caractérisé en ce que** la première articulation pivotante d'épaule (3) est conçue comme une articulation pivotante pouvant être réglée manuellement et fixée.

3. Appareil thérapeutique selon la revendication 1 ou la revendication 2, **caractérisé en ce qu'**une échelle graduée pour le relevé de l'angle de pivotement d'épaule réglé est attribuée à la première articulation pivotante d'épaule (3).

4. Appareil thérapeutique selon l'une quelconque des revendications 1 à 3, **caractérisé en ce que** le rail de bras (2) porte un support d'avant-bras (15), **en ce que** le support d'avant-bras (15) est relié au rail de bras (2) au moyen d'une troisième articulation pivotante d'épaule (20) qui prédéfinit un mouvement de rotation et **en ce que** l'axe d'articulation de la troisième articulation pivotante d'épaule (20) passe à peu près par le point d'intersection de la première et de la seconde articulations pivotantes d'épaule (3, 4).

5. Appareil thérapeutique selon l'une quelconque des revendications 1 à 4, **caractérisé en ce que** la première, la seconde et/ou la troisième articulations pivotantes d'épaule (3, 4, 20) présentent une commande de pivotement (17) par moteur.

6. Appareil thérapeutique selon l'une quelconque des revendications 1 à 5, **caractérisé en ce que** le rail de bras (2) a au moins deux parties de rail (12, 13), dont une partie de rail (12) libre avant porte un support d'avant-bras (15), **en ce que** le support d'avant-bras (15) et au moins la partie de rail (12) reliée à ce support peuvent être insérées dans une position réfléchie pour le traitement optionnel du bras droit ou du bras gauche d'un patient, **en ce que** au moins les deux parties de rail (12, 13) sont reliées entre elles de façon à pouvoir être déplacées et fixées au moyen d'une première articulation rotative et/ou articulation pivotante (14) et **en ce que** le support d'avant-bras (15) est maintenu de façon à pouvoir être tourné et fixé au moyen d'une seconde articulation (16) rotative sur la partie de rail (12) libre avant autour de son axe longitudinal.

7. Appareil thérapeutique selon l'une quelconque des revendications 1 à 6, **caractérisé en ce que** la première et la seconde articulations rotatives (14, 16) ont chacune un angle de rotation d'au moins 90° et de préférence d'au moins environ 180°.

8. Appareil thérapeutique selon l'une quelconque des revendications 1 à 7, **caractérisé en ce que** la première articulation rotative (14) permet une rotation ou un basculement des parties de rail (12, 13) s'appliquant sur elle dans un plan de rotation ou de pivotement orienté horizontalement.

9. Appareil thérapeutique selon l'une quelconque des revendications 1 à 8, **caractérisé en ce que** la première et/ou la seconde articulations rotatives (14, 16) peuvent être fixées au moyen d'un accouplement d'encliquetage ou de frottement dans leur position de rotation.

10. Appareil thérapeutique selon l'une quelconque des revendications 1 à 9, **caractérisé en ce que** les axes médians longitudinaux de la zone partielle (10), s'appliquant sur la seconde articulation pivotante d'épaule (4), du bras de liaison (7) d'une part et de la partie de rail (13) du rail de bras (2) d'autre part sont disposés à peu près dans le plan de pivotement de la seconde articulation pivotante d'épaule (4).

11. Appareil thérapeutique selon l'une quelconque des revendications 1 à 10, **caractérisé en ce que** les axes médians longitudinaux du support d'avant-bras (15) sont disposés dans leurs positions de rotation décalées de 180° et le plan de rotation de la seconde articulation rotative (16) à peu près dans un plan.

12. Appareil thérapeutique selon l'une quelconque des revendications 1 à 11, **caractérisé en ce que** le rail du bras (2) peut être fixé de façon amovible au choix sur l'un de deux côtés opposés de la chaise de traitement (5).

13. Appareil thérapeutique selon l'une quelconque des revendications 1 à 12, **caractérisé en ce que** le bras de liaison (7) a au moins deux parties de bras (9, 10) pouvant être reliées de façon amovible, **en ce qu'**une première articulation pivotante d'épaule (3) est prévue des deux côtés de la chaise de traitement (5) et **en ce que** chaque première articulation pivotante d'épaule (3) porte une première partie de bras (9) du bras de liaison (7), laquelle peut être reliée de façon amovible au rail de bras (2) par au moins une seconde partie de bras (10) du bras de liaison (7).

14. Appareil thérapeutique selon l'une quelconque des revendications 1 à 13, **caractérisé en ce que**, sur les premières articulations pivotantes d'épaule (3) prévues des deux côtés de la chaise de traitement (5), alternativement une articulation pivotante (3) peut être reliée de façon amovible au rail de bras (2) et une articulation pivotante (3) disposée sur le côté de chaise opposé à un support de bras (11).

15. Appareil thérapeutique selon l'une quelconque des revendications 1 à 14, **caractérisé en ce que** la partie de bras (9) s'appliquant sur l'une des premières articulations pivotantes d'épaule (3) et la partie de bras (10) reliée au rail de bras (2) ou au support de bras (11) s'engagent l'une dans l'autre de façon télescopique.

16. Appareil thérapeutique selon l'une quelconque des revendications 1 à 15, **caractérisé en ce que** les parties de bras (9, 10) s'engageant l'une dans l'autre sont reliées entre elles de façon à pouvoir être déplacées dans le sens longitudinal et être fixées.

17. Appareil thérapeutique selon l'une quelconque des revendications 1 à 16, **caractérisé en ce que** le rail de bras (2) peut être déplacé au moyen d'au moins une commande de mouvement (17) pour l'exécution d'un mouvement de corps passif continu sur un patient, au moins une commande de mouvement (17) étant en liaison de commande avec un dispositif de commande.

18. Appareil thérapeutique selon l'une quelconque des revendications 1 à 17, **caractérisé en ce que** le dispositif de commande a un lecteur de programme de commande (18) et **en ce que** des supports de données de programme de commande (19) pouvant être lus à la machine peuvent être entrés dans le lecteur de programme de commande (18), supports sur chacun desquels on peut mémoriser un programme de commande individuel pour chaque patient.

19. Appareil thérapeutique selon l'une quelconque des revendications 1 à 18, **caractérisé en ce que** les supports de données de programme de commande (19) sont conçus sous la forme d'une carte à puce à bande magnétique et/ou carte à puce.
